# FASCICULE DE BREVET EUROPEEN

(11) **EP 0 466 544 B1**
(45) Date de publication et mention de la délivrance du brevet: **08.09.1993**
(21) Numéro de dépôt: 91401716.5
(22) Date de dépôt: 26.06.1991
(51) Int. Cl.: B05B 11/00

(54) **Pompe-doseuse pour pulvérisateur sous pression avec sécurité intrinsèque**
Dosierpumpe für Druckspritzen mit intrinsischer Sicherheit
Dosing pump for pressure spraying with intrinsic safety

(30) Priorité: 09.07.1990 FR 9008667
(43) Date de publication de la demande: 15.01.1992
(73) Titulaire: Société Anonyme dite:ETABLISSEMENTS VALOIS, 27110 Le Neubourg (FR)
(72) Inventeur: Lina, Jean-Pierre, F-27110 Le Neubourg (FR); Pacaud, Hervé, F-95430 Auvers-sur-Oise (FR)
(74) Mandataire: Pinguet, André

(56) Documents cités:
- EP-A- 0 145 908
- WO-A-82/04203
- FR-A- 2 497 774

## Description

La présente invention a trait à une pompe-doseuse de pulvérisation fonctionnant seulement lorsqu'elle est montée sur un récipient sous pression. En pratique, le récipient correspondant contient, en plus du liquide à pulvériser, un gaz capable de se dilater à mesure que le récipient se vide et de maintenir ainsi la pression interne à un niveau supérieur à la pression atmosphérique. Ce gaz peut être dissous dans le liquide tel le fréon ou non dissous tel l'azote. En association avec une pompe, il ne sert pas tant à propulser le liquide hors du récipient qu'à éviter au liquide en réserve tout contact avec l'air ambiant. Le pulvérisateur qui en résulte est surtout intéressant dans le domaine de la pharmacie. Certaines préparations s'oxydent en effet à l'air ou encore peuvent être contaminées par les germes présents dans l'atmosphère. Elles perdent alors leurs propriétés médicinales, voire deviennent toxiques.

Une pompe-doseuse de pulvérisation adaptée à être montée sur un récipient sous pression est connue dans l'art antérieur. Elle est décrite plus en détail ci-après en regard de la figure unique. On en trouvera par ailleurs diverses variantes dans la demande de brevet français FR-A-2 620 052 déposée en 1987 par la société VALOIS, et dont les caractéristiques correspondent au préambule de la revendication 1 annexée. Pour l'heure, on se bornera à préciser que rien n'empêche cette pompe de fonctionner lorsque le récipient est à la pression atmosphérique. Autrement dit, dans le cas d'une fuite de gaz hors du récipient et l'introduction d'un peu d'air à la place, il existe le risque d'une administration d'un liquide impropre.

C'est ainsi que la présente invention a pour but de modifier cette pompe-doseuse de l'art antérieur en vue de rendre impossible toute pulvérisation à la suite d'une fuite de gaz se produisant hors du récipient.

A cette fin est proposée une pompe-doseuse pour pulvérisateur sous pression avec sécurité intrinsèque, ladite pompe-doseuse étant montée de façon étanche sur un récipient contenant un liquide à pulvériser ainsi qu'un gaz, ladite pompe-doseuse comprenant, disposés sur un axe de révolution commun:
- un corps de pompe communiquant avec ledit récipient par un cylindre ouvert s'étendant au sein dudit corps de pompe et présentant extérieurement au moins un relief à au moins une de ses extrémités,
- un premier piston creux monté coulissant à l'intérieur dudit corps de pompe le long d'une course limitée par des moyens de butée, ledit premier piston présentant, du côté dudit récipient, une base en contact étanche avec ledit corps de pompe pour isoler une chambre de pompe au sein dudit corps de pompe vis-à-vis vis de l'atmosphère ainsi que, du côté opposé audit récipient, une tige creuse avec un rétrécissement de section intérieure,
- un second piston différentiel monté coulissant à l'intérieur dudit corps de pompe avec, du côté dudit récipient, une jupe dont une extrémité libre est adaptée à s'emmancher de façon étanche sur ledit cylindre ouvert dudit corps de pompe pour former un clapet anti-retour d'admission dudit liquide depuis ledit récipient au sein de ladite chambre de pompe et avec, du côté opposé audit récipient, un pointeau dont la pointe est adaptée à servir d'appui à une aiguille et qui est engagé au sein de ladite tige creuse dudit premier piston pour buter sur ledit rétrécissement et former avec lui un clapet de sortie dudit liquide hors de ladite chambre de pompe dans l'atmosphère,
- un ressort de rappel disposé entre ledit second piston et ledit corps de pompe, et susceptible de provoquer l'ouverture dudit clapet anti-retour d'admission, après la pulvérisation du liquide contenu dans la chambre de pompe,

caractérisée en ce que le ressort de rappel est taré de façon à exercer une force de rappel insuffisante pour provoquer l'ouverture dudit clapet anti-retour d'admission après la pulvérisation du liquide contenu dans la chambre de pompe, si la pression régnant dans ledit récipient est inférieure à une pression prédéterminée supérieure à la pression atmosphérique.

Ladite pression prédéterminée est par exemple choisie entre 1 et 2 bars au-dessus de la pression atmosphérique.

L'invention sera mieux comprise à la lecture de la description détaillée suivante et à l'examen du dessin annexé qui en représente, à titre d'exemple non limitatif, un mode de réalisation. Sur l'unique figure correspondante est montrée, en coupe longitudinale, une pompe-doseuse à précompression de l'art antérieur évoquée en commençant et à laquelle le présent perfectionnement s'applique. D'après le résumé qui vient d'être donné de ce dernier et dont l'approfondissement suit, on comprendra toutefois que cette figure montre tout aussi bien une pompe-doseuse à précompression selon l'invention.

Avant d'aborder la substance du présent perfectionnement, cette description se cantonne dans un premier temps à un exemple de pompe-doseuse de l'art antérieur. Sa structure et son fonctionnement sont précisés ainsi que la façon dont une telle pompe se prête au remplissage du récipient avec du gaz sous pression. Il est fait pour cela référence à l'unique figure. Celle-ci met particulièrement en relief la symétrie de révolution par rapport à l'axe 00 des différentes pièces composant la pompe : une collerette 2 de sertissage, généralement en métal déformable, pour s'adapter de façon étanche grâce à un joint 21 au goulot d'un récipient (non représenté), ce dernier contenant la réserve de liquide à pulvériser ainsi qu'une certaine quantité de gaz sous pression, un embout 3 maintenu par un épaulement 22 de la collerette 2 retenant une rondelle 23 d'étanchéité intermédiaire, un corps de pompe 4 formé extérieurement par un cylindre 41 dont une extrémité 42 ouverte accueille à force l'embout 3, un cordon 24 d'étanchéité annulaire assurant sa fixation étanche, et dont l'autre extrémité se termine par un manchon 47 susceptible de recevoir un tube 1 plongeur s'étendant à peu près jusqu'au fond du récipient, un piston creux 5 dont une base 51 bute contre l'embout 3, mais peut coulisser de façon étanche à l'intérieur du corps de pompe 4 grâce à deux lèvres périphériques et qui se prolonge à l'extérieur du corps de pompe 4 en une tige 52 creuse, plus étroite, adaptée à être guidée avec jeu au sein de l'embout 3.

Le corps de pompe 4 enferme en outre un second piston 6 dont la forme est très particulière. A une de ses extrémités, un pointeau 61 se terminant par un cône 62 à la pointe arasée en petit godet 70 s'engage à l'intérieur de la tige 52 du piston creux 5 et bute contre un rétrécissement interne 53 de la tige 52. L'autre extrémité du piston 6 est constituée par une jupe cylindrique 63 munie extérieurement d'ailettes 66 de guidage le long de la paroi interne du cylindre 41. A l'intérieur de la jupe 63, le piston 6 présente un doigt 64 centré sur l'axe 00 de révolution de la pompe. Ce doigt 64 fait saillie de telle sorte qu'un ressort 7 cylindrique peut s'engager dessus par une de ses extrémités pour y prendre appui tout en restant coaxial à l'ensemble de la pompe-doseuse. Dans la forme de réalisation représentée sur la figure, l'autre extrémité du ressort 7 prend appui sur le fond du corps de pompe 4 opposé à son extrémité 42 ouverte. Deux cylindres creux 43 et 44 prolongent intérieurement le corps de pompe 4 tandis que le ressort 7 se trouve en partie logé entre eux.

En l'absence d'effort extérieur sur la pompe-doseuse, les différents éléments 1 à 7 qui viennent d'être mentionnés, sont disposés les uns par rapport aux autres tels que montrés sur la figure qui correspond donc à la position de repos de la pompe. Dans cette configuration, la chambre 45 de pompe, qui est essentiellement déterminée par l'espace annulaire situé entre les cylindres 41 et 44 du corps de pompe 4, communique avec le récipient via le tube 1 plongeur. En effet, les longueurs respectives de la jupe 63 et du cylindre ouvert 44 sont choisies de telle sorte qu'il existe un passage 46 annulaire entre ces deux éléments. C'est ainsi que la chambre 45 se trouve à la pression Po régnant dans le récipient. Cette dernière varie en général entre 2 et 6 bars selon la quantité de gaz présent. Etant donné la forme du second piston 6, il s'ensuit un effort qui s'ajoute à celui du ressort 7 de rappel pour appliquer ce piston 6 contre le piston creux 5. L'application des deux pistons l'un sur l'autre est réalisée au niveau de l'extrémité conique 62 du pointeau 61 et du rétrécissement 53 de la tige 52. La relative élasticité des pièces aidant, un contact étanche est obtenu qui contribue à isoler la chambre 45 de l'extérieur. Par ailleurs, la pression au sein de la chambre 45 plaque la lèvre intérieure de la base 51 contre le cylindre 41. Cela achève donc l'isolation de la chambre 45 de pompe sous pression vis-à-vis de l'air ambiant. Lorsqu'après son amorçage, elle est remplie de liquide, tout risque de détérioration de ce dernier est donc écarté.

Dès qu'une compression est exercée sur l'extrémité de la tige 52 au point de vaincre la pression du liquide sur les pistons, les frottements de la base 51 du piston creux 5 sur le cylindre 41 du corps de pompe 4 ainsi que la résistance du ressort 7, la jupe 63 du second piston 6 commence à s'emmancher autour du cylindre ouvert 44. Le passage 46 dès lors disparaît. Or, selon une première variante de réalisation de la pompe de l'art antérieur cité en commençant, le cylindre ouvert 44 comporte des évidements 49 au niveau de son bord libre. Ces évidements 49 peuvent selon les cas être de simples rainures pratiquées telles que représentées à la surface extérieure du cylindre ouvert 44 ou encore consister en des découpures de sa paroi (non représentées). Aussi, dans les premiers instants de l'emmanchement de la jupe 63 sur le cylindre ouvert 44, la chambre 45 de pompe reste-t-elle en communication avec le récipient par l'intermédiaire des évidements 49 et cela en dépit de la présence d'une lèvre d'étanchéité à l'extrémité libre 67 de la jupe 63. C'est seulement lorsque cette lèvre arrive au niveau plein du cylindre ouvert 44 que la chambre 45 de pompe se trouve isolée tant de l'air ambiant que du récipient. Dans une seconde variante de réalisation de la pompe (non représentée) où le cylindre ouvert 44 est dépourvu d'évidements, une isolation comparable est atteinte dès le début de l'emmanchement de la jupe 63 autour de lui.

Si la compression extérieure dépasse alors également les frottements de la jupe 63 sur le cylindre ouvert 44, le volume de la chambre 45 se met à diminuer tandis que l'emmanchement de la jupe 63 sur le cylindre ouvert 44 se poursuit. Il en résulte une augmentation de la pression du liquide piégé dans la chambre 45. Or, la chambre 45 communique, en particulier par les rigoles entre les ailettes 66 situées le long de la paroi externe de la jupe 63, avec un petit espace 65 ménagé entre la base 51 du piston creux 5 et le second piston 6 (au besoin à l'aide d'ailettes appropriées). Dès lors, s'exerce la même pression accrue Pₚ sur l'extrémité 67 de la jupe 63 et sur la face supérieure du second piston 6 dont la surface est plus importante. Cette pression Pₚ est de façon générale appelée pression de précompression et est donc sensiblement supérieure à Po. Cela induit des forces parallèles à l'axe 00 dont la résultante tend à ramener le second piston 6 vers l'intérieur du corps de pompe 4 en s'opposant au ressort 7 ainsi qu'à la pression Po régnant dans le récipient. Le pointeau 61 se retire légèrement du rétrécissement 53 et un passage s'ouvre pour le liquide de la chambre 45 vers l'extérieur.

La pulvérisation se poursuit de la sorte pendant toute la descente des pistons, la diminution continuelle du volume de la chambre de pompe maintenant sa pression moyenne à une valeur quelque peu supérieure à Pₚ. Toutefois, il arrive un moment où ce phénomène s'essouffle, les pistons ne descendant pas assez vite par rapport à la rapidité avec laquelle le liquide contenu dans la chambre de pompe fuse à l'extérieur. Le liquide restant encore dans la chambre ne tarde donc pas à retrouver une pression proche de Pₚ. Celle-ci n'étant plus capable d'assurer le retrait du pointeau 61 hors du rétrécissement 53, le clapet de sortie se referme. Pour certaines pompes-doseuses de l'art antérieur telles que celles selon la première variante citée plus haut, cela intervient avant que l'extrémité libre 67 de la jupe 63 ne touche une ou des nervures 48 saillant à la racine du cylindre ouvert 44 sur le corps 4 de pompe. Par conséquent, il peut être utile de les ménager pour favoriser l'amorçage de la pompe selon une méthode bien connue. Cependant, dans les cas où un engagement de l'extrémité libre 67 de la jupe 63 par-dessus la ou les nervures 48 est redouté, des moyens de butée complémentaires (non représentés) peuvent aisément être prévus pour limiter l'enfoncement des pistons et plus particulièrement du piston 5. Bien qu'il ne puisse plus être encore question de favoriser ainsi l'amorçage, nervures 48 et moyens de butée sont par exemple avantageux dans le cadre de la seconde variante de la pompe-doseuse de l'art antérieur évoquée ici (non représentée). Le rôle que la ou les nervures 48 jouent dans cette seconde variante ne sera cependant exposé que dans les pages suivantes.

Quoi qu'il en soit, l'utilisateur, ne voyant plus de liquide émis, cesse bientôt de maintenir sa compression. Le ressort 7 ainsi que la pression Po du récipient qui, tous deux, contribuent à exercer un effort au sein de la jupe 63, provoquent alors la remontée simultanée des deux pistons au sein du corps de pompe 4. La chambre 45 de pompe augmente à nouveau en volume. Toutefois, durant la quasi-totalité du mouvement des pistons, elle demeure parfaitement isolée, l'extrémité libre 67 de la jupe 63 circulant alors le long de la paroi pleine du cylindre ouvert 44. Le liquide qu'elle renferme encore à la suite de la pulvérisation voit donc sa pression Pᵣ diminuer. A la vérité, la pompe est dimensionnée de telle sorte que Pᵣ est devenue notablement inférieure à la pression Po régnant dans le récipient lorsque les pistons ont pratiquement terminé leur remontée au sein du corps de pompe. Aussi, au moment où le passage 46 se rétablit, a lieu une vive aspiration du liquide depuis le récipient vers la chambre de pompe. Cette dernière s'en retrouve remplie si bien qu'une compression ultérieure de la tige 52 provoquera une pulvérisation selon le mécanisme décrit précédemment.

Un autre aspect typique de la pompe-doseuse de l'art antérieur à laquelle s'applique le présent perfectionnement, concerne la mise en pression du récipient à l'aide d'un gaz. Ce dernier est en effet introduit au moyen d'une conduite venant coiffer hermétiquement la tige 52 du piston creux 5. Par ailleurs, la conduite est pourvue d'une aiguille qui est engagée à l'intérieur de la tige 52 de sorte que son extrémité est placée dans le godet 70 au bout du pointeau 61. L'aiguille est alors à même de repousser le second piston 6 à l'intérieur du corps de pompe 4. Ainsi se trouve maintenu ouvert le clapet de sortie formé par le cône 62 du pointeau 61 butant contre le rétrécissement 53 interne de la tige 52. En même temps, l'ouverture du clapet d'admission dans la chambre 45 de pompe est assurée. Pour cela, la pompe-doseuse de l'art antérieur prévoit des moyens pour rompre l'étanchéité entre le cylindre ouvert 44 et l'extrémité libre 67 de la jupe 63 lorsque cette dernière est emmanchée sur une certaine hauteur. Selon la première variante de réalisation évoquée plus haut, ces moyens ne sont autres que les évidements 49 portés par le bord libre du cylindre ouvert 44. La hauteur d'emmanchement correspondante est dans ce cas relativement faible, l'extrémité libre 67 de la jupe 63 venant au droit des évidements 49. Selon la seconde variante (non représentée), au contraire, l'emmanchement doit être complet pour que l'extrémité libre 67 de la jupe 63 s'engage par-dessus la ou les nervures 48 à la racine du cylindre ouvert 44. Dès lors, la conduite est mise en communication avec le récipient via successivement l'espace 65, les rigoles entre les ailettes 66 autour de la jupe 63, celles entre les nervures 48 ou bien directement les évidements 49. C'est ainsi que du gaz sous pression peut être injecté sans difficulté à l'intérieur du récipient obturé par sa pompe-doseuse.

Des pompes-doseuses de l'art antérieur dont la conception et le fonctionnement viennent d'être rappelés, on retiendra le mécanisme de remontée des pistons à l'issue de la pulvérisation. Ce dernier fait intervenir comme moteur de mouvement, d'un côté, le ressort 7 qui cherche à se détendre et, d'un autre, la pression Po régnant dans le récipient et s'appliquant à l'intérieur de la jupe 63. Or, jusqu'ici, le ressort 7 était taré de telle sorte qu'il était capable à lui seul de repousser complètement les pistons. Autrement dit, leur remontée se produisait indépendamment de la pression Po régnant dans le récipient. Et si cette dernière chutait par suite d'une fuite, tout se passait comme lors d'un actionnement de la pompe dans les conditions d'utilisation d'origine.

La présente invention évite cette identité de fonctionnement par un tarage différent du ressort 7. Désormais, on attend de lui qu'il apporte seulement une partie de l'effort nécessaire pour repousser les pistons tandis qu'on compte sur la pression Po pour fournir le complément de sollicitation. En d'autres termes, la force de rappel qui est assignée au présent ressort 7 est inférieure à celle qui le caractérisait jusque là, toutes choses égales par ailleurs. A titre indicatif, pour une pompe émettant une dose de 100 µl, la force de rappel du ressort 7 dans un état de déformation correspondant à la position de repos de la pompe (voir figure) passe par exemple de 600 à 700 grammes-forces (gf) dans l'art antérieur à la fourchette 150-200 gf. Cette notable diminution ne s'obtient pas en pratique en imposant au ressort une déformation initiale plus faible. L'encombrement réduit des pompes et donc du logement réservé au ressort oblige plutôt à une réduction de sa raideur grâce à un choix approprié du matériau utilisé.

A la vérité, le tarage du ressort 7 selon la présente invention suppose le choix préalable d'une pression P'o admissible minimale. C'est la plus petite pression qui puisse régner dans le récipient tout en autorisant encore la remontée des pistons de la pompe. Avantageusement, P'o est choisie entre 1 et 2 bars. Ainsi est-on assuré que la présente pompe ne délivrera jamais de doses ayant été en contact avec l'air ambiant. En effet, tandis qu'à la suite d'une fuite hors du récipient, une chute de pression s'y développe (ce qui se produit en général relativement lentement en raison de la multiplicité des éléments d'étanchéité prévus par ailleurs), il arrive un moment où une pression à peine inférieure à P'o s'établit. L'utilisateur peut alors émettre la dose de liquide en réserve dans la chambre de pompe. Mais lorsqu'il cesse d'appuyer sur la pompe après la pulvérisation, les deux pistons restent suffisamment enfoncés dans le corps de pompe pour que la chambre demeure totalement isolée. Il a alors beau actionner à nouveau la pompe, plus aucun liquide n'est émis puisque la chambre ne se remplit pas. De même, de l'air ambiant n'est pas aspiré au sein du récipient. Tout risque est ainsi écarté que l'utilisateur s'administre une dose de liquide impropre. En d'autres termes, le pulvérisateur présente une sécurité intrinsèque.

## Revendications

1. Pompe-doseuse pour pulvérisateur sous pression avec sécurité intrinsèque, ladite pompe-doseuse étant montée de façon étanche sur un récipient contenant un liquide à pulvériser ainsi qu'un gaz, ladite pompe-doseuse comprenant, disposés sur un axe (00) de révolution commun:
- un corps de pompe (4) communiquant avec ledit récipient par un cylindre (44) ouvert s'étendant au sein dudit corps de pompe (4) et présentant extérieurement au moins un relief (48, 49) à au moins une de ses extrémités,
- un premier piston (5) creux monté coulissant à l'intérieur dudit corps de pompe (4) le long d'une course limitée par des moyens de butée, ledit premier piston (5) présentant, du côté dudit récipient, une base (51) en contact étanche avec ledit corps de pompe (4) pour isoler une chambre (45) de pompe au sein dudit corps de pompe (4) vis-à-vis de l'atmosphère ainsi que, du côté opposé audit récipient, une tige (52) creuse avec un rétrécissement (53) de section intérieure,
- un second piston (6) différentiel monté coulissant à l'intérieur dudit corps de pompe (4) avec, du côté dudit récipient, une jupe (63) dont une extrémité (67) libre est adaptée à s'emmancher de façon étanche sur ledit cylindre (44) ouvert dudit corps de pompe (4) pour former un clapet anti-retour d'admission dudit liquide depuis ledit récipient au sein de ladite chambre (45) de pompe et avec, du côté opposé audit récipient, un pointeau (61) dont la pointe (62) est arasée pour servir d'appui à une aiguille et qui est engagé au sein de ladite tige (52) creuse dudit premier piston (5) pour buter sur ledit rétrécissement (53) et former avec lui un clapet de sortie dudit liquide hors de ladite chambre (45) de pompe dans l'atmosphère,
- un ressort (7) de rappel disposé entre ledit second piston (6) et ledit corps de pompe (4), et susceptible de provoquer l'ouverture dudit clapet anti-retour d'admission, après la pulvérisation du liquide contenu dans la chambre de pompe (45),
caractérisée en ce que le ressort de rappel (7) est taré de façon à exercer une force de rappel insuffisante pour provoquer l'ouverture dudit clapet anti-retour d'admission après la pulvérisation du liquide contenu dans la chambre de pompe (45), si la pression (Po) régnant dans ledit récipient est inférieure à une pression prédéterminée (P'o) supérieure à la pression atmosphérique.

2. Pompe-doseuse selon la revendication 1, caractérisée en ce que ladite pression prédéterminée (P'o) est choisie entre 1 et 2 bars au-dessus de la pression atmosphérique.

## Patentansprüche

1. Dosierpumpe für einen Druckzerstäuber mit Eigensicherung, wobei die Dosierpumpe dicht auf einen Behälter montiert ist, der eine zu zerstäubende Flüssigkeit und ein Gas enthält, wobei die Dosierpumpe auf einer gemeinsamen Drehachse (00) angeordnet aufweist:
- einen Pumpenkörper (4), der mit dem Behälter über einen offenen Zylinder (44) in Verbindung steht, der sich innerhalb des Pumpenkörpers (4) erstreckt und außen mindestens ein Relief (48, 49) an mindestens einem seiner Enden aufweist,
- einen ersten Hohlkolben (5), der gleitend innerhalb des Pumpenkörpers (4) entlang einer Hublänge angeordnet ist, die von Anschlagmitteln begrenzt wird, wobei dieser erste Kolben (5) auf der Seite des Behälters eine Basis (51) in dichtem Kontakt mit dem Pumpenkörper (4), um eine Pumpenkammer (45) innerhalb des Pumpenkörpers (4) gegen Atmosphärenluft zu isolieren, sowie auf der dem Behälter entgegengesetzten Seite eine Hohlstange (52) mit einer Verengung (53) des Innendurchmessers aufweist,
- einen zweiten Differentialkolben (6), der gleitend innerhalb des Pumpenkörpers (4) angeordnet ist, mit auf der Seite des Behälters einer Schürze (63), von der ein freies Ende (67) sich dicht auf diesen offenen Zylinder (44) des Pumpenkörpers (4) aufschieben kann, um ein Einlaß-Rückschlagventil für die Flüssigkeit vom Behälter bis in die Pumpenkammer (45) zu bilden, und mit auf der dem Behälter entgegengesetzten Seite einem Stift (61), dessen Spitze (62) abgeflacht ist, um einer Nadel als Auflage zu dienen, und der in die Hohlstange (52) des ersten Kolbens (5) eingeführt ist, um auf die Verengung (53) aufzuschlagen und mit ihr eine Ventilklappe für den Auslaß der Flüssigkeit aus der Pumpenkammer (45) in die Atmosphäre zu bilden,
- eine Rückholfeder (7), die zwischen dem zweiten Kolben (6) und dem Pumpenkörper (4) angeordnet ist und nach der Zerstäubung der in der Pumpenkammer (45) enthaltenen Flüssigkeit die Öffnung des Einlaß-Rückschlagventils bewirkt,
dadurch gekennzeichnet, daß die Rückholfeder (7) so tariert ist, daß sie nach der Zerstäubung der in der Pumpenkammer (45) enthaltenen Flüssigkeit eine für die Öffnung der Einlaß-Rückschlagventilklappe unzureichende Rückholkraft ausübt, wenn der in dem Behälter herrschende Druck (Po) geringer ist als ein vorbestimmter Druck (P'o), der höher ist als der Atmosphärendruck.

2. Dosierpumpe nach Anspruch 1, dadurch gekennzeichnet, daß der vorbestimmte Druck (P'o) zwischen 1 und 2 Bar oberhalb des Atmosphärendrucks gewählt ist.

## Claims

1. An intrinsically safe metering pump for a pressurized spray head, said metering pump being mounted in gastight manner on a receptacle containing both a liquid to be sprayed and a gas, said metering pump comprising, disposed around a common axis of revolution (OO):
a pump body (4) commumnicating with said receptacle via an open cylinder (44) extending inside said pump body (4) and having at least one outside projection (48, 49) at least one of its ends;
a first hollow piston (5) slidably mounted inside said pump body (4) to slide along a stroke that is delimited by abutment means, said first piston (5) having a base (51) at its end adjacent to said receptacle in gastight contact with said pump body (4) for isolating a pump chamber (45) inside said pump body (4) from the atmosphere, and having a hollow rode (52) including an internal section narrowing (53) at its end opposite from said receptacle;
a differential second piston (6) slidably mounted inside said pump body (4) with a skirt (63) at its receptacle end, said skirt having a free end (67) adapted to fit in gastight manner over said open cylinder (44) of said pump body (4) to form an admission non-return valve for admitting said liquid from said receptacle to said pump chamber (45), and having a punch (61) at its end opposite to said receptacle, with the tip (62) of the punch being truncated to serve as a bearing surface for a needle engaged inside said hollow rod (52) of said first piston (5), said tip coming into abutment against said narrowing (53) to constitute together therewith an outlet non-return valve for passing said liquid from said pump chamber (45) to the atmosphere; and
a return spring (7) disposed between said second piston (6) and said pump body (4), and capable of bringing about the opening of said admission non-return valve, after the spraying of the liquid contained in the pump chamber (45),
the pump being characterized in that the return spring (7) is tared so that it exerts a return force which is not sufficient to bring about the opening of said admission non-return valve after the spraying of the liquid contained in the pump chamber (45), if the pressure (Po) within said receptacle is less than a predetermined pressure (P'o), said predetermined pressure being greater than the atmospheric pressure.

2. A metering pump according to claim 1, characterized in that said predetermined pressure (P'o) is selected to lie in the range 1 bar to 2 bars above atmospheric pressure.
